# EUROPÄISCHE PATENTANMELDUNG

(11) **EP 0 313 911 A2**
(43) Veröffentlichungstag der Anmeldung: **03.05.1989**
(21) Anmeldenummer: 88116824.9
(22) Anmeldetag: 11.10.1988
(51) Int. Cl.: F42C 19/12, F42B 3/12

(54) **Anzündpille**

(30) Priorität: 20.10.1987 DE 3735405
(71) Anmelder: Dynamit Nobel Aktiengesellschaft, D-53839 Troisdorf (DE)
(72) Erfinder: Senkowski, Gottfried, D-5210 Troisdorf (DE); Sturm, Joachim, D-504 Lohmar 1 (DE)

(57) **Zusammenfassung**

Die Anzündpille enthält einen Verbundisolierkörper (1) aus Kunststoff oder Keramik, in dem bei der Herstellung zwei Drähte (5) mit eingelassen werden, die in bzw. an den Oberflächen des Mittelteils (3) verlaufen, so daß sie dadurch so gut abgestützt sind, daß die Zündbrücke (6) an den Enden der Drähte (5) direkt angelötet, angeschweißt oder angebondet werden kann.

## Beschreibung

Eine bekannte Anzündpille besteht aus einem von einem Metallring eingefaßten Glassockel mit zwei Anschlußstiften, einem Polstück, das vorne die Zündbrücke trägt und das durch Tauchen tropfenförmig von dem Zündmittelgemisch umgeben ist. Glas ist als Material für das Polstück im allgemeinen nicht geeignet, da das Zündmittelgemisch daran nicht hinreichend fest haftet. Die Verbindung der Zündbrücke vorn auf dem Polstück mit den beiden Anschlußstiften in dem Glassockel erfolgt über kaschierte Leiterbahnen an beiden Seiten des Polstücks, was vier Löt- bzw. Schweißstellen bedingt.

Aufgabe der Erfindung ist eine Vereinfachung des Aufbaus solcher Anzündpillen und eine Verbilligung der Herstellung.

Die Aufgabe wird von einer Anzündpille gelöst, die gekennzeichnet ist durch einen Verbundisolierkörper mit zwei bis zur Zündbrücke hindurchreichenden, vom Verbundisolierkörper gestützten Drähten.

Der erfindungsgemäße Verbundisolierkörper faßt die bisher getrennten Teile Sockel mit Anschlußstiften und Polstück mit Zündbrücke zusammen. Er besteht wegen der unzureichenden Haftung des Zündmittelgemisches gewöhnlich nicht aus Glas. Besonders geeignete Materialien sind Spritzguß geeignete Kunststoffe, z.B. Polyamid oder Keramiken, die ihre Form durch Pressen und ihre Festigkeit durch Sintern erhalten, z.B. Aluminiumoxidkeramik. Der Verbundisolierkörper läßt sich mit den bis zur Zündbrücke eingearbeiteten Drähten in einem Arbeitsgang herstellen. Es entfällt dabei die beidseitige elektrisch leitende Verbindung der Zündbrücke mit dem Sockel entlang des Polkörpers. Die erfindungsgemäße Durchführung der Drähte bis zur Zündbrücke ist bei den bekannten Anzündpillen aus mechanischen Gründen nicht möglich. Das geht nur, weil gemäß der Erfindung die Drähte an beiden Seiten des Mittelteils (Polkörpers) wenig stens teilweise oder ganz in dem Verbundisolierkörper verlaufen. Weil so die erforderliche Starrheit der Zuführungen gewährleistet ist, kann die Zündbrücke, ein Draht, größenordnungsmäßig mit einem Durchmesser von 0,1 mm, direkt an den Drahtenden befestigt werden.

Die erfindungsgemäßen Verbundisolierkörper mit den durchgeführten und teilweise eingebetteten Drähten können heute beispielsweise durch Spritzguß integral hergestellt werden. Weil nur noch zweimal diffizile Lötungen oder Schweißungen pro Anzündpille erforderlich werden, ist die Ausschußquote stark reduziert. Darüber hinaus tritt auch noch eine Verbilligung von der Werkstoffseite her auf.

Man hat bisher die Ansicht vertreten, daß Kunststoff als Material für solche Anzündpillen ungeeignet sei, weil er keine hohe Temperatur und Druckfestigkeit aufweise und nur ein Glassockel den Anforderungen standhielte. Es hat sich jedoch erwiesen, daß der erfindungsgemäße Verbundisolierkörper aus Kunststoff oder Keramik die in Anzündpillen auftretende Temperatur- und Druckbelastungen aushalten kann.

Darüber hinaus hat sich gezeigt, daß der erfindungsgemäße Verbundisolierkörper keine Metallfassung braucht, wie es bei einem Sockel aus Glas erforderlich ist, sondern daß der Verbundisolierkörper direkt mit der metallischen Kappe oder anderen Bauteilen verbunden werden kann.

Die Erfindung ist anhand der Zeichnung weiter beispielhaft beschrieben; es zeigen:
Figur 1 Seitenansicht einer Zündpille;
Figur 2 Längsschnitt durch eine Zündpille (Schnitt C-D in Figur 1);
Figur 3 Querschnitt durch eine Zündpille (Schnitt A-B in Figur 2).

In der Zeichnung ist nur die "nackte" Zündpille dargestellt.

Das Verkaufsprodukt ist meist noch mit einer metallischen Kappe umgeben, die an dem erfindungsgemäßen Verbundisolierkörper durch Umbördeln direkt befestigt werden kann.

Der spritzgegossene Verbundisolierkörper 1 hat einen scheibenförmigen Sockel 2 und ein Mittelteil 3, dessen Form und Größe im wesentlichen von der gewünschten Tropfenform und -größe des Zündmittelgemisches 4 bestimmt wird. Der Querschnitt des Mittelteils 3 ist bevorzugt rechteckig (Seitenlänge 1 bis 3 mm, Höhe 3 bis 7 mm).

Die Drähte 5, gleichzeitig Durch- und Zuführungen, verlaufen, wie besonders in Figur 3 erkenntlich ist, bevorzugt mit mehr als der Hälfte des Querschnitts in dem Mittelteil 3 und schließen an der Oberseite des Mittelteils 3 mit ihm ab. An den Drahtenden ist die Zündbrücke 6 angelötet, angeschweißt oder angebondet.

Der Verbundisolierkörper ist hier aus Polyamid hergestellt. Überraschend hat sich gezeigt, daß sogar ein Kunststoff, der nicht extrem hitzebeständig ist, von seiner Festigkeit und seiner Isolierwirkung her voll seine Aufgabe bei der Zündung, solange es darauf ankommt, erfüllen kann.

## Patentansprüche

1. Anzündpille, enthaltend einen Sockel mit zwei Anschlußstiften und einen Polkörper, an dessen Oberseite eine mit den Anschlußstiften verbundene Zündbrücke befestigt und der tropfenförmig von einem Zündmittelgemisch umgeben ist, **gekennzeichnet durch** einen Verbundisolierkörper (1) mit bis zur Zündbrücke (6) hindurchreichenden, vom Verbundisolierkörper (1) gestützten Drähten (5).

2. Anzündpille nach Anspruch 1, **dadurch gekennzeichnet,** daß sich die Drähte (5) mindestens mit ihrem halben Querschnitt innerhalb des Verbundisolierkörpers (1) befinden.

3. Anzündpille nach Anspruch 1 oder 2, **dadurch gekennzeichnet,** daß der Verbundisolierkörper (1) aus einem spritzgußfähigen Kunststoff besteht.

4. Anzündpille nach Anspruch 1 oder 2, **dadurch gekennzeichnet,** daß der Verbundisolierkörper (1) aus Keramik besteht.
